# EUROPÄISCHE PATENTANMELDUNG

(11) **EP 0 045 956 A2**
(43) Veröffentlichungstag der Anmeldung: **17.02.1982**
(21) Anmeldenummer: 81106193.6
(22) Anmeldetag: 07.08.1981
(51) Int. Cl.: B21D 45/00

(54) **Stanzwerkzeug**

(30) Priorität: 09.08.1980 DE 3030231
(71) Anmelder: Dietz, Ferdinand, D-8376 Teisnach (DE)
(72) Erfinder: Dietz, Ferdinand, D-8376 Teisnach (DE)

(57) **Zusammenfassung**

Um mit einem Stanzwerkzeug, bei dem der Stanzstempel (4) mit engem Spiel in einem Abstreifer (7) geführt ist und bei dem in eine Kammer (19) oberhalb der Abstreiferöffnung (9) ein ÖI-Luft-Gemisch zugeführt wird, auch schwer bearbeitbare Bleche wie Nirostableche stanzen zu können, wird in der Wand der Abstreiferöffnung (9) mindestens eine sich über den Umfang des Stempels (4) erstreckende Ölsammeltasche (15) ausgebildet, die über einem im Abstreifer (7) geführten Kanal (20) mit der Kammer (19) verbunden ist.

## Beschreibung

Die Erfindung betrifft.ein Stanzwerkzeug laut Oberbegriff des Hauptanspruches.

Stanzwerkzeuge dieser. Art sind bekannt (DE-PS 26 37 085 und US-PS 3 670 613). Bei einem dieser bekannten Stanzwerkzeuge (DE-PS 26 37 085) wird über die der Kammer oberhalb der Abstreiferöffnung zugeführte Druckluft, die beim Zurückziehen des Stempels über den in der Wand der Abstreiferöffnung mündenden Kanal in den Raum zwischen Stempelstirnfläche und Stanzloch gelangt, der Stanzabfall oder das Stanzteil ausgestossen. Der in der Kammer mündende Kanal kann beispielsweise eine in der Wand des Abstreifers ausgebildete Bohrung sein oder durch mindestens eine zur Abstreiferöffnung hin offene und in der Wand dieser Abstreiferöffnung ausgebildete Nut gebildet sein. Der Kanal könnte auch dadurch gebildet sein, dass zwischen Stempel und Abstreifer keine enge Passung sondern ein relativ grosses Spiel besteht und durch diesen Ringspalt die Druckluft zur Stirnfläche des Abstreifers zugeführt wird. Die Druckluftzufuhr zur Kammer erfolgt beispielsweise über Kanäle im Stempel. Durch die Art der Kanalführung wird bei diesem bekannten Stanzwerkzeugerreicht, dass mit Sicherheit die Druckluft erst dann wirksam werden kann, wenn das auszustossende Teil durchgestanzt ist. Es wird also eine Art Ventilwirkung erzielt und es wird automatisch unmittelbar nach Abschluss'des Stanzvorganges und dem Beginn des Zurückziehens des Stempels Druckluft auf den Stanzabfall bzw. das Stanzteil zur Einwirkung gebracht und hierdurch der Stanzabfall bzw. das Stanzteil aus der unterhalb des Stanzwerkzeuges angeordneten Matrize durch die Druckluft ausgestossen. Durch Anreicherung der Druckluft mit Öl können bei diesem bekannten Stanzwerkzeug gleichzeitig auch die besonders dem Verschleiss unterworfenen Teile gekühlt und geschmiert werden.

Wie Versuche gezeigt haben, können solche Stanzwerkzeuge nicht zum Stanzen von besonders schwer zu bearbeitenden zähen und harten Werkstoffen, beispielsweise von nichtrostenden Stählen oder Vergütungsstählen, verwendet werden, es wurde bereits nach kurzer Zeit eine Kaltverschweissung zwischen Stempel und dem Abstreifer festgestellt, was schliesslich zum Bruch des Stempels führte. Dünne Schneidstempel waren bereits nach dem ersten Hub gebrochen, dicke Stempel blieben nach wenigen Hüben im Werkstück kaltverschweisst hängen. Die Kaltverschweissung zwischen Stempel und Werkstück ist umso grösser, je dikker das Werkstück ist.

Ähnliches würde für ein anderes bekanntes Stanzwerkzeug gelten, bei dem der Abstreifer aus einem nachgiebigen Kunststoffmaterial besteht und bei dem oberhalb der Abstreiferöffnung wiederum eine Kammer vorgesehen ist, der von aussen über Kanäle öl zugeführt wird (US-PS 3 670 613).

Es ist Aufgabe der Erfindung, ein Stanzwerkzeug der eingangs erwähnten Art so weiterzubilden und zu verbessern, dass es auch zum Stanzen von besonders schwer zu bearbeitenden zähen und harten Materialien, beispielsweise nichtrostendem Stahl, geeignet ist.

Diese Aufgabe wird ausgehend von einem Stanzwerkzeug laut Oberbegriff des Hauptanspruches durch dessen kennzeichnende Merkmale gelöst. Vorteilhafte Weiterbildungen ergeben sich aus den Unteransprüchen.

Bei einem Stanzwerkzeug ohne Abstreifer ist es zum Schmieren an sich bekannt, in der Wand der Matrizenöffnung eine ringförmige Ölsammeltasche vorzusehen,.die über Bohrungen und ein sie umgebendes ringförmiges Ölreservoir mit einem Ölbehälter in Verbindung steht (GB-PS 688 365).

Beim Eintauchen des Stempels .in die Matrize wird dieser am Umfang jeweils mit öl aus der ölsammeltasche benetzt und so geschmiert. Durch die Anwendung dieses an sich bekannten Schmierprinzips bei einem Stanzwerkzeug der eingangs erwähnten Art mit einem in einem Abstreifer mit engem Spiel geführten Stempel, und zwar in solcher Abwandlung, dass die ringförmige ölsammeltasche nicht in der Matrize sondern in dem Abstreifer ausgebildet und über Kanäle unmittelbar mit der oberhalb der Abstreiferöffnung vorgesehenen und das Öl-Luft-Gemisch enthaltenden Kammer.verbunden wird, wird bei einem Stanzwerkzeug der eingangs erwähnten Art eine so gute Schmierung und Kühlung des Stempels erreicht, dass mit ihm auch Bleche aus einem besonders schwer zu bearbeitenden zähen und harten Material wie z.B. Nirostastähle auf numerisch gesteuerten schnell laufenden Stanzmaschinen einwandfrei bearbeitet werden können, ohne dass die erwähnte Kaltverschweissung auftritt. In der zusätzlichen Ölsammeltasche sammelt sich nämlich immer genügend Öl an, um den Stempel ausreichend zu schmieren und zu kühlen. Versuche haben gezeigt, dass selbst nach 25000 Stempelhüben mit einer schnellen Hubfolge von 400 Hüben pro Minute ein Werkzeug beim Stanzen von Nirostablech keinerlei Verschleisserscheinungen zeigt, geschweige denn eine oben
erwähnte Kaltverschweissung auftritt. Mit einer einfachen für andere Zwecke vorgesehenen Verbesserung der _{S}tempelschmierung wird es also möglich, auch solche Stanzwerkzeuge der eingangs erwähnten Art zum Stanzen von Nirostablechen und dgl. einzusetzen. Ein erfindungsgemässes Stanzwerkzeug besitzt auch eine wesentlich längere Lebensdauer, der Verschleiss ist minimal.

Das erfindungsgemässe Prinzip kann an sich bei allen Stanzwerkzeugen mit Abstreifer angewendet werden, es ist jedoch besonders vorteilhaft in Kombination mit einem Stanzwerkzeug der eingangs erwähnten Art, bei welchem zum Ausstossen des Stanzabfalles eine Druckluftzufuhr über Kanäle im Abstreifer vorgesehen ist und bei dem durch die entsprechende Ausbildung dieser Druckluftkanäle die erwähnte Ventilwirkung eintritt, denn wenn diese an sich zur Druckluftzufuhr vorgesehenen Kanäle gleichzeitig auch zur Zufuhr des Öls zu der ölsammeltasche benutzt werden, kann diese Ventilwirkung gleichzeitig auch für den ölzufluss ausgenutzt werden und Öl kann nur dann zu der ölsammeltasche fliessen, wenn diese Kanäle bei zurückgezogenem Stempel offen sind.

Die Erfindung wird im folgenden anhand schematischer Zeichnungen an Ausführungsbeispielen näher erläutert.

Fig. 1 zeigt ein Stanzwerkzeug 1 mit Abstreifer 7, dessen Stempel 4 mit einer Matrize 3 zusammenwirkt. Das Stanzwerkzeug 1 ist beispielsweise zusammen mit anderen ähnlichen Stanzwerkzeugen auf einem Drehteller einer numerisch gesteuerten Stanzmaschine angeordnet. Der Abstreifer 7 besitzt in seiner Stirnfläche 8, die plan ausgebildet ist und auf der Oberfläche des Werkstückes 5 aufliegt, eine öffnung 9 in welcher der Stanzstempel 4 mit engem Spiel gleitend geführt ist. Im Schaft des Stempels 4 ist ein Kanal 16 ausgebildet, der mit einer Druckluft quelle 14 verbunden ist und über seinen Kanalabschnitt 18 in eine Kammer 19 zwischen dem Stempelführungsabschnitt 6 und dem unteren geschlossenen Ende des Abstreifers 7 mündet. Im Abstreifer 7 sind zusätzliche Druckluftkanäle geführt, die in oder oberhalb dessen Stirnfläche 8 aus der Wand der Abstreiferöffnung 9 in diese Abstreiferöffnung 9 münden. In dem Ausführungsbeispiel nach Fig. 1 sind, wie Fig. 2 für runden bzw. rechteckigen Stempelquerschnitt zeigt, diese Druckluftkanäle als in der Wand der Abstreiferöffnung 9 ausgeformte Nuten 20 ausgebildet, die einerseits in der Kammer 19 und andererseits in der Stirnfläche des Abstreifers 7 münden. Diese Druckluftkanäle können auch im Sinne des Ausführungsbeispiels :nach den Fig. 3 und 4 als Bohrungen 22 ausgebildet sein, die in offenen Nuten 23 in der Stirnfläche 8 des Abstreifers 7 münden. Diese Druckluftkanäle müssen nicht unbedingt in der Stirnfläche 8 des Abstreifers münden, sie können auch nur bis kurz vor die Stirnfläche 8 geführt sein, so dass die Druckluftzufuhr erst nach dem Zurückziehen des Stempels 4 bis hinter diese Mündungen möglich ist.

Die Druckluft wird aus der Quelle 14 mit öl angereichert zugeführt. Es genügt, die Druckluft in bestimmten Zeitabständen mit öl anzureichern, beispielsweise nach jedem zehnten Stanzhub etwas öl in den Kanal 16 einzuspritzen. Dieser Öltropfen gelangt dann zerstäubt über den Kanal 16 in den Raum 19 und von dort über die Druckluftkanäle zu den bewegten Werkzeugteilen.

Gemäss der Erfindung ist in der Wand der den Stempel 4 führenden Abstreiferöffnung 9 mindestens eine sich über den gesamten Umfang des Stempels 4 erstreckende ölsammeltasche ausgebildet. In dem Ausführungsbeispiel nach Fig. 1 wird diese Ölsammeltasche durch eine Ringnut 15 in der Wand der Abstreiferöffnung 9 gebildet, die sich über den ganzen Umfang des Stempels 4 erstreckt. Diese Ringnut 15 steht in dem dargestellten Ausführungsbeispiel über die Nuten 20 mit dem Raum 19 in Verbindung und ihr wird hierdurch das Öl-Luft-Gemisch zugeführt. Es sammelt sich während des Betriebes in dieser Ringnut 15 öl an, das am Umfang des Stempels 4 einen ölfilm erzeugt und aufrechterhält. Der Stempel wird also durch das öl ausreichend geschmiert und gekühlt. Selbstverständlich können auch mehrere derartige Ringnuten 15 übereinander längs des Stempelweges angeordnet sein, um hierdurch die Schmierwirkung noch zu verbessern.

Diese Ausbildung der Ölsammeltaschen als Ringnuten eignet sich besonders für rechteckige Stempelquerschnitte. Für runde Stempelquerschnitte kann beispielsweise eine Spiralnut in der Wand der Abstreiferöffnung 9 ausgebildet werden, die wie ein Gewinde sich zwischen dem Raum 19 und der Stirnfläche 8 des Abstreifers erstreckt und die in diesem Fall gleichzeitig auch als Zufuhrkanal für die Druckluft zum Ausstossen des Stanzabfalles dienen kann. Bei Bedarf können natürlich auch nach Art eines mehrgängigen Gewindes mehrere solche spiralförmige Nuten in der Wand der Abstreiferöffnung ausgebildet sein. Wenn im Sinne des Ausführungsbeispieles nach Fig. 3 bei einem Stanzwerkzeug die Druckluftkanäle als zusätzliche Bohrungen 22 ausgebildet sind, die erst in der Stirnfläche 8 des Abstreifers in zur Abstreiferöffnung 9 führenden Nuten 23 münden, so müssen zusätzliche Verbindungskanäle zwischen diesen Ölsammeltaschen 15 und der Kammer 19 vorgesehen sein, über die öl in die Taschen 15 gelangen kann. Im einfachsten Fall ist hierzu gemäss Fig. 3 ein zusätzlicher Verbindungskanal 16' vorgesehen, vorzugsweise sind hierzu jedoch entweder zusätzliche durchgehende und in der Kammer 19 mündende Bohrungen 16' nach Fig. 4 vorgesehen oder die Kanäle 22 nach den Figuren 3 und 4 sind derart weit nach innen versetzt, dass sie die Ölsammeltaschen 15 schneiden, also diese an sich zur Druckluftzufuhr. vorgesehenen Kanäle 22 gleichzeitig wieder auch zur ölzufuhr dienen.

## Patentansprüche

1. Stanzwerkzeug, bei dem das Schneidende des Stanzstempels in einer entsprechend dem Stempelquerschnitt geformten öffnung in der auf der Werkstückoberfläche aufliegenden Stirnfläche eines Abstreifers mit engem Spiel geführt ist und bei dem in eine Kammer des Abstreifers oberhalb dieser Abstreiferöffnung ein öl-Luft-Gemisch zugeführt wird, dadurch gekennzeichnet, dass in der Wand der Abstreiferöffnung (9) mindestens eine sich über den Umfang des Stempels (4) erstreckende Ölsammeltasche (15) ausgebildet ist, die über einen im Abstreifer (7) geführten Kanal (16',20) mit der Kammer (19) verbunden ist.

2. Stanzwerkzeug nach Anspruch 1,bei dem mindestens ein in der oberhalb der Abstreiferöffnung vorgesehenen Kammer mündender Kanal, insbesondere eire zur Abstreiferöffnung hin offene Nut, vorgesehen ist, und bei dem dieser Kanal in oder oberhalb der Stirnfläche des Abstreifers aus der Wand der das Stanzstempelende führenden Abstreiferöffnung in letztere mündet, dadurch gekennzeichnet, dass die ölsammeltasche (15) über diesen Kanal (20,22) mit der Kammer (19) verbunden ist.

3. Stanzwerkzeug nach Anspruch 1 oder 2, dadurch gekennzeichnet, dass die ölsammeltasche durch mindestens eine Ringnut (15) gebildet ist.

4. Stanzwerkzeug nach Anspruch 1 oder 2, dadurch gekennzeichnet, dass die ölsammeltasche durch mindestens eine Spiralnut gebildet ist.

5. Stanzwerkzeug nach Anspruch 4, dadurch gekennzeichnet, dass die Spiralnut oben in der Kammer (19) und unten in oder oberhalb der Stirnfläche des Abstreifers (7) in der Abstreiferöffnung (9) mündet.
